# EUROPÄISCHE PATENTANMELDUNG

(11) **EP 0 116 906 A1**
(43) Veröffentlichungstag der Anmeldung: **29.08.1984**
(21) Anmeldenummer: 84101330.3
(22) Anmeldetag: 09.02.1984
(51) Int. Cl.: B22D 17/20

(54) **Giesskolben für Druckgiessmaschinen**

(30) Priorität: 18.02.1983 DE 3305594
(71) Anmelder: Glas, Friedrich, D-8192 Geretsried (DE)
(72) Erfinder: Glas, Friedrich, D-8192 Geretsried (DE)

(57) **Zusammenfassung**

Ein Gießkolben (18) enthält in seinem Innenraum ein vom Kolben abgestütztes Mundstück (26), in das beim Aufschrauben des Kolbens auf die Kolbenstange ein Kühlmittelzufuhrrohr (16) einfahrbar ist. Das Mundstück (26) ist strömungsgünstig gestaltet und wird vom Kühlmittel allseitig umströmt, wobei insbesondere die gesamte Stirnfläche der vorderen Kolbenstirnwand (20) vollständig mit Kühlflüssigkeit beaufschlagt ist.

Der neue Gießkolben vermeidet jede Verstopfungsgefahr im Strömungsbereich und gewährleistet eine gute Wärmeabfuhr, insbesondere von der vorderen Kolbenstirnwand an das Kühlwasser.

## Beschreibung

Die Erfindung betrifft einen Gießkolben für Druckgießmaschinen, welcher an einer hohlen Kolbenstange befestigt ist, in der mit Radialabstand ein über die Kolbenstange axial vorstehendes Kühlmittelzufuhrrohr angeordnet ist, das in einen rohrförmigen Körper hineinragt, der mit dem Kolbenmantel einen Ringraum begrenzt, welcher an den Kolbenenden einerseits mit der Stirnöffnung des Kühlmittelzufuhrrohres und andererseits mit dem zwischen Kühlmittelzufuhrrohr und Kolbenstange gebildeten Rückflußkanal kommuniziert.

Aus der DE-A-22 33 132 ist ein derartiger Gießkolben bekannt. Er ist mehrteilig. Die Stirnwand geht einstückig in den rohrförmigen Körper über. Die Kommunikation für die Kühlflüssigkeit findet jeweils über einen vorderen und einen hinteren engen Radialkanal statt. Der Kühlmitteldurchsatz und damit die Kühlwirkung sind gering. Dazu kommt, daß sich die engen _{R}adialkanäle durch Kalkablagerungen im Betrieb verengen, sodaß die Kühlung im Laufe des Betriebes noch schlechter wird.

Die US-A-43 34 575 zeigt einen Gießkolben ohne jeglichen rohrförmigen Körper zur Zwangsführung des Kühlmittels. Das Kühlmittelzufuhrrohr mündet frei im Kolbeninneren. Zwar wird dadurch die Verstopfungsgefahr eliminiert aber auch die Kühlung verschlechtert, weil Strömungstotzonen entstehen und die Kühlflüssigkeit nach dem Austritt aus dem Kühlmittelzufuhrrohr direkt zurück in den Rückflußkanal strömen kann.

Aufgabe der Erfindung ist es, einen Gießkolben der eingangs genannten Art dahingehend zu verbessern, daß durch Beeinflußung der Kühlmittelströmung im Kolben die Wärmeabgabe vom Kolben an das Kühlmittel, insbesondere im Bereich der vorderen Kolbenstirnwand erhöht wird.

Diese Aufgabe wird erfindungsgemäß dadurch gelöst, daß der rohrförmige Körper als ein stirnseitig vom Kühlmittel voll umströmtes Mundstück ausgebildet ist, das mittels weniger, die Strömung nicht oder nicht wesentlich behindernder Halteorgane im Abstand von der vorderen Kolbenstirnwand im Kolben derart gehaltert ist, daß zwischen dem Mundstück und der vorderen Kolbenstirnwand eine Strömungsmittelkammer gebildet wird, die - abgesehen von ggf. vorgesehenen Halteorganen - über ihren gesamten Umfang mit dem Ringraum kommuniziert.

Dank der strömungswiderstandsarmen Lagerung des strömungsgünstig geformten Mundstückes wird eine Zwangsströmung der Kühlflüssigkeit insbesondere im Bereich der thermisch hochbelasteten Kolbenstirnwand erreicht. Das Strömungsbild ist hier eine rotationssymmetrische Quell- oder Staupunktströmung, die unter Vermeidung jeglicher Strömungstotzonen die Kolbenstirnwand hochwirksam kühlt. Die Kolbenstirnwand kann aus thermisch hochbelastbarem Material gefertigt werden und vermittelt gleichwohl dem Gießkolben eine höhere Standzeit.

Das Mundstück kann mittels radialer Rippen mit der vorderen Kolbenstirnwand eine starre Baueinheit bilden, kann bei größeren Kolben auch auf dem vorderen Ende des Kühlmittelzufuhrrohres befestigt sein und kann insbesondere als separates Bauteil durch radiale oder axiale Abstützung im Kolben vorzugsweise axial einstellbar aufgehängt sein.

Nachstehend sei die Erfindung anhand von Ausführungsbeispielen näher beschrieben.

Es zeigt
_{F}ig. 1 eine Schnittansicht eines Gießkolbens mit umfangsmäßig abgestütztem Mundstück,
Fig. 2 einen Gießkolben mit axialer Abstützung des Mundstückes,
Fig. 3 einen Gießkolben ähnlich Fig. 1, bei dem jedoch der Kolbenmantel mit der hinteren Kolbenstirnwand einstückig ausgebildet ist,
Fig. 4 einen Gießkolben ähnlich Fig. 3, jedoch mit axialbeweglicher Führung des Mundstückes,
Fig. 5 einen Gießkolben mit an der Kolbenstirnwand starr befestigtem Mundstück,
Fig. 6 einen Radialschnitt längs der Linie A-A der Fig. 5,
Fig. 7 einen Gießkolben mit an der vorderen Kolbenstirnwand lösbar befestigtem Mundstück und
Fig. 8 eine radiale Schnittansicht längs der Linie B-B des Gießkolbens gemäß Fig. 7.

In allen Figuren sind die der Druckgießmaschine zugehörigen Teile strichpunktiert dargestellt, nämlich das vordere Ende einer Kolbenstange 10 mit Außengewinde 12 und zylindrischer Bohrung 14, sowie einem Kühlmittelzufuhrrohr 16, das über das Vorderende der Kolbenstange 10 vorsteht. Im Inneren des Kühlmittelzufuhrrohres 16 strömt das Kühlwasser in den allgemein mit 18 bezeichneten Gießkolben. Im Ringraum zwischen Bohrung 14 und Kühlwasserzufuhrrohr 16-fließt das Kühlwasser wieder zurück.

Der Gießkolben 18 besteht im wesentlichen aus einer vorderen Kolbenstirnwand 20 mit außenseitiger Sechskantöffnung 30, einer hinteren, auf die Kolbenstange 10 aufgeschraubten Kolbenstirnwand 22 mit Außensechskantflächen 32, einem Kolbenmantel 24 und einem im Kolbeninneren angeordneten Mundstück 26. In den Figuren 1 und 2 ist der Kolbenmantel 24 unter Verwendung von Ringdichtungen 28 mit beiden Stirnwänden 20, 22 verschraubt. Das Mundstück 26 hat innen einen zylindrischen Mittelabschnitt 36 und angrenzende, sich stetig erweiternde Endabschnitte 34, 38 und ist von der Innenfläche 40 der vorderen Stirnwand 20 und von der Innenfläche 42 der hinteren Kolbenstirnwand 22 jeweils im Abstand gehaltert, sodaß umfangsmäßig offene Strömungsmittelkammern 44, 46 gebildet werden, die mit dem Ringraum 52 zwischen Mundstück 26 und Kolbenmantel 24 kommunizieren. Die Innenfläche 40 der vorderen Stirnwand 20 ist in einem Ringbereich zwischen einem radial innen liegenden Bereich und einem radial außenliegenden Bereich vertieft, wobei die Übergänge geometrisch doppelt gekrümmt sind und sich im Innenbereich eine nach hinten sich stetig verjüngende Gestalt ergibt. In Verbindung mit dem sich nach vorn erweiternden vorderen Endabschnitt 38 des Mundstückes 26 wird damit ein widerstandsarmer und von Toträumen freier Strömungskanal geschaffen, der im Axialschnitt etwa U-förmig verläuft. Die gesamte Innenfläche 40 der vorderen Kolbenstirnwand 20 wird somit hochwirksam mit Kühlflüssigkeit beaufschlagt.

Im Kolbenmantel 24 befindet sich eine innere Ringnut 48, in welche drei in gleichen Umfangsabständen am Mundstück 26 befestigte, schmale, federnde Halteelemente 50 eingreifen, die das problemlose Einsetzen in die Ringnut 48 ermöglichen, dem Mundstück weiterhin eine radiale Einstellbarkeit verleihen, sodaß das Einfahren des Kühlmittelzufuhrrohres 16 erleichtert wird und die schließlich dem Mundstück 26 eine axiale Beweglichkeit geben, sodaß sich das Mundstück selbsttätig entsprechend den herrschenden Druckverhältnissen in den Strömungsmittelkammern 44, 46 axial einstellen kann.

Gemäß Fig. 2 hat der Gießkolben 18' an der vorderen Kolbenstirnwand 20 radiale Kühlrippen 54 und am Kolbenmantel 24 axiale Kühlrippen 56. Von der hinteren Stirnfläche des Mundstückes 26 stehen drei mit gleichen Umfangsabständen angeordnete Axialstifte 50' nach hinten, auf denen Schraubenfedern angeordnet sind, die sich radial an einer Ringschulter 58 und axial an der hinteren Kolbenstirnwand 22 abstützen. Das vordere Ende des Mundstückes 26 greift in Vertiefungen 60 der Rippen 54 ein.

Bei einer Demontage des Kolbens bleibt das Mundstück 26 noch nach Herausnahme des Kühlmittelzufuhrrohres 16 in seiner Stellung. In der Funktionsstellung gemäß Fig. 2 kann sich das Mundstück 26 auf dem Kühlmittelzufuhrrohr axial entsprechend den herrschenden Strömungsverhältnissen selbsttätig einstellen.

Der Kolben 18" gemäß Fig. 3 entspricht dem Kolben 18 nach Fig. 1, jedoch ist die hintere Kolbenstirnwand 22 mit dem Kolbenmantel 24 einstückig ausgebildet.

Der Gießkolben 18"' gemäß Fig. 4 hat ein axial selbsteinstellbares Mundstück 26 mit Axialstiften 50" an der hinteren Mundstück-Stirnfläche, die in Sacklöchern 62 der hinteren Kolbenstirnwand 22 verschiebbar aufgenommen sind. Auch hier kann sich das Mundstück entsprechend dem hydrostatischem Gleichgewicht zur Optimierung der Kühlmittelströmung selbsttätig einstellen.

Der Gießkolben 18^{IV} (Fig. 5) hat ein Mundstück 26, das aus einer Innenhülse 27 und einer Außenhülse 29 besteht. Letztere ist mittels Radialrippen 21 starr mit der vorderen Kolbenstirnwand 20 verbunden. Eine zwischen den beiden Mundstückteilen 27, 29 eingebaute Axialfeder 64 drückt das Mundstückinnenteil 27 nach hinten gegen einen Ring 62. Das Kühlmittelzufuhrrohr 16 stößt beim Einfahren in das Mundstück 26 an der konischen Erweiterungsfläche 34 an. Je nach den Toleranzen wird beim weiteren Einschieben des Kühlmittelzufuhrrohres 16 das Mundstückinnenteil 27 gegen Federkraft mitbewegt. Die Rippen 21 sind, wie aus Fig. 6 hervorgeht, sehr schmal und behindern die Radialströmung in der Kammer 44 praktisch nicht.

Der Kolben 18^{v} gemäß Fig. 7 hat ebenfalls ein aus den beiden Teilen 27, 29 bestehendes Mundstück 26, dessen Außenteil 29 jedoch an der vorderen Kolbenstirnwand 20 mittels dreier Axialstifte 68 lösbar gehaltert ist, die in Gewindebohrungen 66 der Stirnwand 20 eingeschraubt sind und an den freien Enden jeweils zwei im Abstand liegende Ringflansche tragen. Das Mundstückaußenteil 29 hat in der vorderen Stirnwand für jeden Axialstift 68 eine Bohrung, durch die die Ringflansche hindurchpassen, eine außenseitig an die Bohrung anschließende Umfangsnut 74, einen an die Bohrung anschließenden Umfangsschlitz 70 und eine am Ende des Schlitzes 70 angeordnete mundstückinnenseitige Ausnehmung 72, in welche der innenseitige Ringflansch des Axialstiftes 68 einrastet und von der Feder 64 in der Raststellung gehalten wird. Das Mundstück 26 kann also bajonettverschlußartig von der Stirnwand 20 gelöst werden, indem es axial nach vorn geschoben, dann um einen Winkel entsprechend der Länge der Umfangsschlitze 70 gedreht und anschließend axial nach hinten abgezogen wird.

## Patentansprüche

1. Gießkolben für Druckgießmaschinen, welcher an einer hohlen Kolbenstange (10) befestigt ist, in der mit Radialabstand ein über die Kolbenstange (10) axial vorstehendes Kühlmittelzufuhrrohr (16) angeordnet ist, das in einen rohrförmigen Körper (26) hineinragt, der mit dem Kolbenmantel (24) einen Ringraum (52) begrenzt, welcher an den Kolbenenden einerseits mit der Stirnöffnung des Kühlmittelzufuhrrohres (16) und andererseits mit dem zwischen Kühlmittelzufuhrrohr (16) und Kolbenstange (10) gebildeten Rückflußkanal kommuniziert, dadurch gekennzeichnet, daß der rohrförmige Körper als ein stirnseitig vom Kühlmittel voll umströmtes Mundstück (26) ausgebildet ist, das mittels weniger, die Strömung nicht oder nicht wesentlich behindernder Halteorgane 50, 50', 50", 21, 68) im Abstand von der vorderen Kolbenstirnwand (20) im Kolben (18-18^{v}) derart gehaltert ist, daß zwischen dem Mundstück (26) und der vorderen Kolbenstirnwand (20) eine Strömungsmittelkammer (44) gebildet wird, die - abgesehen von ggf. vorgesehenen Halteorganen (21, 68) - über ihren gesamten Umfang mit dem Ringraum (52) kommuniziert.

2. Gießkolben nach Anspruch 1, dadurch gekennzeichnet, daß die Halteorgane (50) als separate Halteelemente ausgebildet sind, die sich radial zwischen dem Kolbenmantel (24) und dem Außenumfang des Mundstückes (26) erstrecken und in gleichen Umfangsabständen angeordnet sind.

3. Gießkolben nach Anspruch 1, dadurch gekennzeichnet, daß die Halteorgane (50', 50", 68) als separate Halteelemente ausgebildet sind, die sich axial zwischen der vorderen und/oder hinteren Stirnfläche des Mundstückes (26) und der jeweils benachbarten Kolbenstirnwand (20,22) erstrecken.

4. Gießkolben nach einem der Ansprüche 1 bis 3, dadurch gekennzeichnet, daß die Innenfläche (40) der vorderen Kolbenstirnwand (20) radial verlaufende Rippen (21, 54) aufweist.

5. Gießkolben nach Anspruch 1 und 4, dadurch gekennzeichnet, daß die Rippen (21)das Mundstück (26) starr mit der vorderen Kolbenstirnwand (20) verbinden.

6. Gießkolben nach Anspruch 3, dadurch gekennzeichnet, daß das Mundstück (26) mittels dreier _{A}xialstifte (68) an der vorderen Kolbenstirnwand (20) bajonettverschlußartig abnehmbar gehaltert ist.

7. Gießkolben nach einem der Ansprüche 1 bis 6, dadurch gekennzeichnet, daß mindestens ein innerer Teil (27) des Mundstückes (26) in einem vorgegebenen Bereich gegen Federkraft axial beweglich gelagert ist.

8. Gießkolben.nach einem der Ansprüche 1 bis 7, dadurch gekennzeichnet, daß das Mundstück (26) innen einen zylindrischen Mittelabschnitt (36) und sich nach beiden Enden hin stetig erweiternde Endabschnitte (34, 38) aufweist.

9. Gießkolben nach einem der Ansprüche 1 bis 8, dadurch gekennzeichnet, daß die Innenfläche (40) der vorderen Kolbenstirnwand (20) sich nach hinten stetig verjüngend und rotationssymmetrisch ausgebildet ist.

10. Gießkolben nach einem der Ansprüche 1 bis 9, dadurch gekennzeichnet, daß das Mundstück (26) eine Außenhülse (29), eine Innenhülse (27) und eine dazwischen angeordnete, die Innenhülse (27) in Richtung der hinteren Kolbenstirnwand (22) drückende axialwirkende Feder (64) aufweist.
